# EUROPÄISCHE PATENTSCHRIFT

(11) **EP 3 899 358 B1**
(45) Veröffentlichungstag und Bekanntmachung des Hinweises auf die Patenterteilung: **15.03.2023**
(21) Anmeldenummer: 19816222.4
(22) Anmeldetag: 26.11.2019
(51) Int. Cl.: F21S 41/24, F21S 41/265, F21S 41/27, F21S 41/148, F21S 41/40, F21S 41/32, F21S 41/29

(54) **BELEUCHTUNGSVORRICHTUNG FÜR EINEN KRAFTFAHRZEUGSCHEINWERFER SOWIE KRAFTFAHRZEUGSCHEINWERFER**
LIGHTING DEVICE FOR A MOTOR VEHICLE HEADLAMP AND MOTOR VEHICLE HEADLAMP
DISPOSITIF D'ÉCLAIRAGE POUR UN PHARE DE VÉHICULE AUTOMOBILE AINSI QUE PHARE DE VÉHICULE AUTOMOBILE

(30) Priorität: 21.12.2018 EP 18215157
(43) Veröffentlichungstag der Anmeldung: 27.10.2021
(73) Patentinhaber: ZKW Group GmbH, 3250 Wieselburg (AT)
(72) Erfinder: KEMETMÜLLER, Matthias, 1220 Wien (AT); EICHINGER, Bernd, 3375 Krummnussbaum (AT); DANNER, Markus, 2252 Ollersdorf (AT); MOSER, Andreas, 4320 Perg (AT); LEONHARTSBERGER, Lukas, 3332 Rosenau (AT)
(74) Vertreter: Patentanwaltskanzlei Matschnig & Forsthuber OG
(86) Internationale Anmeldenummer: PCT/EP2019/082583
(87) Internationale Veröffentlichungsnummer: WO 2020/126350

(56) Entgegenhaltungen:
- EP-A1- 3 290 777
- EP-A1- 3 382 263
- EP-A2- 2 818 792
- WO-A1-2017/185118
- DE-A1-102008 015 510
- JP-A- 2017 084 556

## Beschreibung

Die Erfindung betrifft eine Beleuchtungsvorrichtung für einen Kraftfahrzeugscheinwerfer zum Erzeugen einer Lichtverteilung mit Hell-Dunkel-Grenze, wobei die Beleuchtungsvorrichtung zumindest eine Lichtquelle, einen lichtdurchlässigen Körper, zumindest ein Lichteinspeiseelement zum Einspeisen von Licht, welches die zumindest eine Lichtquelle emittiert, sowie eine Projektionsvorrichtung aufweist, wobei der lichtdurchlässige Körper, das zumindest eine Lichteinspeiseelement und die Projektionsvorrichtung einen einstückigen transparenten, lichtdurchlässigen Optikkörper, vorzugsweise aus demselben Material, bilden, wobei der lichtdurchlässige Körper eine Blendenvorrichtung mit einem Blendenkantenbereich aufweist, wobei die Blendenvorrichtung in Lichtausbreitungsrichtung zwischen dem Lichteinspeiseelement und der Projektionsvorrichtung angeordnet ist, und wobei über das Lichteinspeiseelement Licht der zumindest einen Lichtquelle in den lichtdurchlässigen Körper eintritt, welches sich in dem lichtdurchlässigen Körper als erstes Lichtbündel fortpflanzt, und wobei von der Blendenvorrichtung das erste Lichtbündel derart zu einem modifizierten, zweiten Lichtbündel modifiziert wird, dass dieses zweite Lichtbündel von der Projektionsvorrichtung als Lichtverteilung mit einer Hell-Dunkel-Grenze abgebildet wird, wobei die Hell-Dunkel-Grenze, insbesondere die Form und Lage der Hell-Dunkel-Grenze, von einem Blendenkantenbereich der Blendenvorrichtung bestimmt wird, und wobei die Projektionsvorrichtung in vertikaler Richtung invertierend ausgebildet ist.

Weiters betrifft die Erfindung einen Kraftfahrzeugscheinwerfer umfassend zumindest eine solche Beleuchtungsvorrichtung.

Eine oben beschriebene Beleuchtungsvorrichtung für einen Kraftfahrzeugscheinwerfer bzw. Kraftfahrzeugscheinwerfer mit einer oder mehreren solchen Beleuchtungsvorrichtungen sind aus dem Stand der Technik bekannt, z.B. aus dem Dokument WO 2017/185118 A, und dienen beispielsweise zur Realisierung einer Abblendlichtverteilung oder eines Teiles einer Abblendlichtverteilung, insbesondere der Vorfeld-Lichtverteilung einer Abblendlichtverteilung.

Im Folgenden sollen vorerst relevante verwendete Begriffe definiert werden. Die optische Achse des Optikkörpers bzw. der Projektionsoptikvorrichtung wird mit X bezeichnet, dies ist in etwa die Hauptabstrahlrichtung des Lichtes aus dem Optikkörper. Mit "Z" wird eine vertikale Achse definiert, die orthogonal auf die optische Achse X steht. Quer zu der optischen Achse X verläuft eine weitere Achse "Y", welche orthogonal zu den beiden anderen Achsen, X, Z steht.

Die Achsen X, Z spannen eine Vertikalebene auf, die Achsen X, Y spannen eine Horizontalebene auf.

Wenn von der Richtung von Lichtstrahlen in "vertikaler Richtung" die Rede ist, ist die Projektion dieser Lichtstrahlen in die X, Z-Ebene gemeint. Wenn von der Richtung von Lichtstrahlen in "horizontaler Richtung" die Rede ist, ist die Projektion dieser Lichtstrahlen in die X, Y- Ebene gemeint.

Generell werden die Begriffe "horizontal" und "vertikal" für eine vereinfachte Darstellung der Zusammenhänge verwendet; bei einer typischen Einbausituation in einem Kraftfahrzeug können die beschriebenen Achsen und Ebenen tatsächlich horizontal und vertikal liegen. Es kann aber auch vorgesehen sein, dass die Beleuchtungsvorrichtung oder bei mehreren Beleuchtungsvorrichtungen eine oder mehrere, insbesondere alle Beleuchtungsvorrichtungen, gegenüber dieser Lage verdreht sind, beispielsweise kann die X-Achse gegen eine Horizontalebene des Bezugssystems Erde nach oben oder unten geneigt sein, oder das beschriebene X, Y, Z-Achssystem kann allgemein verdreht sein. Für einen Fachmann versteht sich somit, dass die verwendeten Begriffe einer vereinfachten Beschreibung dienen und im Bezugssystem Erde nicht zwingend derart ausgerichtet sein müssen.

Die Projektionsvorrichtung weist einen Brennpunkt bzw. eine Brennebene auf, welche in etwa im Blendenkantenbereich des Optikkörpers liegt. Entsprechend wird ein Zwischenlichtbild im Bereich des Brennpunktes bzw. der Brennebene, welches Zwischenbild der Optikkörper erzeugt, von der Projektionsvorrichtung als Lichtverteilung vor der Beleuchtungsvorrichtung abgebildet. Bei einer eingangs genannten Beleuchtungsvorrichtung ist die Projektionsvorrichtung in vertikaler Richtung invertierend ausgebildet. Dies bedeutet, dass Lichtstrahlen, welche in der Brennebene oberhalb der horizontalen X,Y-Ebene verlaufen, von der Projektionsvorrichtung im Lichtbild in einem unteren Bereich, d.h. unterhalb der sogenannten H-H-Linie zu liegen kommen, während Lichtstrahlen, die in der Brennebene in einem Bereich unterhalb der X,Y-Ebene verlaufen, oberhalb der H-H-Linie abgebildet werden.

In Folge der Ausgestaltung des Optikkörpers mit einem Blendenkantenbereich, welcher vorzugsweise von unterhalb der X,Y-Ebene vertikal bis in diese X,Y-Ebene oder geringfügig darüber ragt, werden die Lichtstrahlen aus dem unteren Bereich, d.h. unterhalb der X,Y-Ebene ausgeblendet, sodass sich eine abgeblendete Lichtverteilung mit einer Hell-Dunkel-Grenze, insbesondere einer im Lichtbild in etwa horizontal verlaufende Hell-Dunkel-Grenze, welche beispielsweise auch einen Asymmetrieanteil aufweisen kann, ergibt.

Nach den gesetzlichen Bestimmungen haben Lichtverteilungen von Fahrzeugscheinwerfern eine Reihe von Voraussetzungen zu erfüllen.

Zum Beispiel sind nach ECE und SAE oberhalb der Hell-Dunkellinie (HD-Linie) - also außerhalb des primär beleuchteten Bereichs - in bestimmten Regionen minimale und maximale Lichtstärken erforderlich. Diese fungieren als sogenanntes "Signlight" und ermöglichen z.B. das Ausleuchten von Überkopf-Wegweisern. Die dabei verwendeten Lichtstärken liegen üblicherweise in der Größenordnung der üblichen Streulichtwerte, somit bei weitem unter den Lichtstärken unterhalb der HD-Linie, es sind aber vorgegebene Mindestlichtstärken zu übertreffen. Die geforderten Lichtwerte müssen mit möglichst geringer Blendwirkung erzielt werden.

Es ist eine Aufgabe der Erfindung, eine Beleuchtungsvorrichtung für einen Kraftfahrzeugscheinwerfer bereitzustellen, mit welcher ein oben beschriebenes "Signlight" erzeugt werden kann.

Diese Aufgabe wir mit einer eingangs erwähnten Beleuchtungsvorrichtung dadurch gelöst, dass erfindungsgemäß zumindest ein Lichtleitelement an dem Optikkörper angeordnet ist, welches zumindest eine Lichtleitelement eine Lichtleitelement-Lichteinkoppelfläche und eine Lichtleitelement-Lichtauskoppelfläche aufweist, und wobei das zumindest eine Lichtleitelement derart an dem Optikkörper angeordnet ist, dass Licht aus dem Lichteinspeiseelement über die Lichtleitelement-Lichteinkoppelfläche in das zumindest eine Lichtleitelement eingespeist wird, sich in diesem fortpflanzt, insbesondere zumindest teilweise mittels Totalreflexion, und über die Lichtleitelement-Lichtauskoppelfläche wieder in den Optikkörper eintritt, wobei die Lichtleitelement-Lichtauskoppelfläche des zumindest einen Lichtleitelementes derart in den Optikkörper mündet, dass im KFZ eingebauten Zustand der Beleuchtungsvorrichtung die zumindest eine

Lichtleitelement-Lichtauskoppelfläche in einer vertikalen Richtung gesehen zumindest teilweise, vorzugsweise vollständig unterhalb des Blendenkantenbereiches liegt, wobei vorzugsweise sich das zumindest eine Lichtleitelement bzw. die Lichtleitelemente, in Richtung einer optischen Achse des Optikkörpers gesehen, jeweils bis zu dem Blendenkantenbereich oder darüber hinaus erstreckt bzw. erstrecken, und wobei zumindest ein Teil, vorzugsweise alle wieder in den Optikkörper eingetretenen Lichtstrahlen von der Projektionsoptikvorrichtung als Signlight-Lichtbündel in einen oberhalb der Hell-Dunkel-Grenze liegenden Bereich der Lichtverteilung projiziert, und, beispielsweise als Signlight-Lichtverteilung, im Lichtbild abgebildet wird.

Durch den Blendenkantenbereich steht bei einer Beleuchtungsvorrichtung gemäß dem Stand der Technik kein Licht zur Verfügung, welches als Signlight in einen Bereich oberhalb der H-H-Linie abgebildet werden könnte. Mit der Erfindung wird ermöglicht, Licht aus dem Lichteinspeisebereich mit dem zumindest einen Lichtleitelement unterhalb des Blendenkantenbereiches der Projektionsvorrichtung zuzuleiten. Nachdem diese Lichtstrahlen durch die Lage der Lichtleitelement-Lichtauskoppelfläche des zumindest einen Lichtleitelementes aus einem Bereich der Brennebene der Projektionsvorrichtung, welcher im Wesentlichen oder vollständig unterhalb der X,Y-Ebene liegt, stammen, wird dieses Licht von der Projektionsvorrichtung in einen Bereich oberhalb der H-H-Linie abgebildet. Vorzugsweise ist vorgesehen, dass der Optikkörper und das zumindest eine Lichtleitelement einstückig miteinander, und insbesondere aus demselben Material, ausgebildet sind. Eine solche Ausgestaltung hat den Vorteil, dass an der Stelle, wo die Lichtleitelement-Lichtauskoppelfläche in den Optikkörper einmündet, keine Grenzfläche entsteht, an welcher das Licht aus dem Lichtleitelement ungewollt abgelenkt werden könnte. Licht, welches aus der "Lichtleitelement-Lichtauskoppelfläche" "austritt", pflanzt sich einfach mit der Richtung, mit der es aus dem Lichtleitelement kommt, im Optikkörper weiter.

Genauso tritt Licht aus dem Lichteinspeiseelement ohne optische Beeinflussung über die Lichtleitelement-Lichteinkoppelfläche in das Lichtleitelement ein, da im Falle einer einstückigen Ausgestaltung aus demselben Material keine reale Grenzfläche vorhanden ist. Bevorzugt ist vorgesehen, dass der lichtleitende Optikkörper seitlich von einander gegenüberliegenden Seitenbegrenzungsflächen begrenzt ist, wobei vorzugsweise sich in dem Optikkörper fortpflanzendes Licht an den Seitenbegrenzungsflächen zumindest teilweise reflektiert, insbesondere total-reflektiert wird, und wobei an zumindest einer Seitenbegrenzungsfläche zumindest ein Lichtleitelement angeordnet ist.

Diese Seitenbegrenzungsflächen können zueinander parallel und/oder parallel zu der optischen Achse des Optikkörpers verlaufen, vorzugsweise laufen sie in Richtung der optischen Achse auseinander, sodass sich das im Optikkörper fortpflanzende Lichtbündel vertikal verbreitern kann.

Insbesondere ist vorgesehen, dass an jeder der beiden Seitenbegrenzungsflächen zumindest ein Lichtleitelement, vorzugsweise jeweils genau ein Lichtleitelement angeordnet ist. Auf diese Weise kann auch in horizontaler Richtung die Signlight-Lichtverteilung eine gewünschte Breite erhalten.

Es kann vorgesehen sein, dass das zumindest eine Lichtleitelement bzw. die Lichtleitelemente im Wesentlichen parallel zu einer optischen Achse des Optikkörpers verläuft bzw. verlaufen. Licht aus dem Lichteinspeisebereich, welches im Wesentlichen in Richtung der optischen Achse in das Lichtleitelement einkoppelt, pflanzt sich in diesem Fall geradlinig ohne oder lediglich mit einer oder wenigen Totalreflexionen durch das Lichtleitelement fort.

Beispielsweise kann vorgesehen sein, dass das zumindest eine Lichtleitelement bzw. die Lichtleitelemente einen rechteckförmigen oder quadratischen Querschnitt bzw. rechteckförmige oder quadratische Querschnitte aufweisen, wobei vorzugsweise bei mehreren Lichtleitelementen alle identische Querschnitte aufweisen, und/oder wobei vorzugsweise der Querschnitt eines Lichtleitelementes über seine gesamte Längserstreckung gleich bleibt.

Für eine in horizontaler Richtung im Lichtbild gesehen möglichst symmetrischen Signlight-Lichtverteilung ist vorzugsweise vorgesehen, dass bei jeweils einem Lichtleitelement pro Seitenbegrenzungsfläche die Lichtleitelemente in vertikaler Richtung gesehen auf gleicher Höhe verlaufen.

Vorzugsweise ist vorgesehen, dass das zumindest eine Lichtleitelement bzw. die Lichtleitelemente einen geradlinigen Verlauf aufweist bzw. aufweisen.

Insbesondere kann vorgesehen sein, dass zumindest eines, vorzugsweise alle der Lichtleitelemente einer Seitenbegrenzungsfläche derart angeordnet ist/ sind, dass die Lichtleitelement-Lichtauskoppelfläche unterhalb des Blendenkantenbereiches oder unterhalb einer in dem Blendenkantenbereich liegenden Blendenkante in den Optikkörper mündet.

Es kann auch vorgesehen sein, dass zumindest eines der Lichtleitelemente einer Seitenbegrenzungsfläche derart angeordnet ist, dass eine Oberkante der Lichtleitelement-Lichtauskoppelfläche auf gleicher Höhe mit dem Blendenkantenbereich oder einer in dem Blendenkantenbereich liegenden Blendenkante in den Optikkörper mündet.

Beispielsweise kann vorgesehen sein, dass zumindest eine der Seitenbegrenzungsflächen, vorzugsweise beide Seitenbegrenzungsflächen, in Richtung der optischen Achse gesehen jeweils in eine hintere Begrenzungsfläche, eine mittlere Begrenzungsfläche und eine vordere Begrenzungsfläche unterteilt sind, wobei die mittlere Begrenzungsfläche der einen oder der beiden Seitenbegrenzungsfläche(n) in horizontaler Richtung, quer zur optischen Achse gegenüber der hinteren und vorderen Begrenzungsfläche der jeweiligen Seitenbegrenzungsfläche zurückspringend, d.h. vertieft ausgebildet ist, und wobei das zumindest eine Lichtleitelement an der mittleren Seitenbegrenzungsfläche angeordnet ist, und vorzugsweise mit dieser einstückig verbunden ist, und sich von dem hinteren, von der hinteren Seitenbegrenzungsfläche begrenzten Bereich des Optikkörpers bis zu dem vorderen, von der vorderen Seitenbegrenzungsfläche begrenzten Bereich des Optikkörpers erstreckt.

Beispielsweise verläuft die mittlere Begrenzungsfläche in etwa in dem Bereich des lichtleitenden Körpers, die hintere Begrenzungsfläche erstreckt sich beispielsweise zumindest teilweise über einen Bereich des Lichteinspeiseelementes, und der vordere Bereich erstreckt sich z.B. über den Bereich der Projektionsvorrichtung.

Vorzugsweise sind Begrenzungsflächen der Seitenbegrenzungsfläche eben ausgebildet und beispielsweise parallel zueinander.

Ein Lichtleitelement bildet somit eine Art Steg, der sich auf der zurückversetzten Begrenzungsfläche des Optikkörpers befindet, und ist vorzugsweise einstückig mit diesem ausgebildet.

An Außenflächen, z.B. einer Oberseite und Unterseite sowie einer seitlichen Außenfläche des Lichtleitelementes tritt vorzugsweise Totalreflexion auf. In den lichtleitenden Körper kann Licht eintreten, da dort das Lichtleitelement vorzugsweise direkt an den lichtleitenden Körper angrenzt, insbesondere mit diesem einstückig aus demselben Material gebildet ist, dieses Licht wird von der Blendenkantenvorrichtung abgefangen.

Durch ein Lichtleitelement bewegt sich Licht je nach Ausbreitungsrichtung beim Eintritt in das Lichtleitelement geradlinig durch dieses hindurch oder es wird an Begrenzungsflächen, welche das Lichtleitelement nach Außen begrenzen, totalreflektiert und pflanzt sich derart zu der Projektionsvorrichtung fort.

Vorzugsweise ist vorgesehen, dass eine seitliche, vorzugsweise ebene Außenfläche des zumindest einen Lichtleitelementes auf gleicher Höhe wie die hintere und/oder vordere Begrenzungsfläche der Seitenbegrenzungsfläche, an welcher es angeordnet ist, liegt.

Weiters kann vorgesehen sein, dass die Blendenvorrichtung von Begrenzungsflächen des lichtdurchlässigen Körpers gebildet ist, welche z.B. in einer gemeinsamen Blendenkante, die im Blendenkantenbereich liegt, zusammenlaufen.

In diesem Fall kann vorgesehen sein, dass außerhalb des Optikkörpers, zwischen den Begrenzungsflächen eine physische Blende und/oder an der Außenseite zumindest einer der beiden Begrenzungsflächen, vorzugsweise jener Begrenzungsfläche, welche in Lichtfortpflanzungsrichtung vor der anderen Begrenzungsfläche angeordnet ist, eine Beschichtung oder eine physische Blende aufgebracht ist, mittels welcher aus dem lichtleitenden Körper austretendes Licht abgefangen werden kann.

In diesem Fall ist dann mit Vorteil vorgesehen, dass die physische Blende und/oder die Beschichtung für jedes Lichtleitelement eine Ausnehmung aufweist, durch welche das Lichtleitelement verläuft, sodass sich Licht ungehindert von der physischen Blende und/oder der Beschichtung fortpflanzen kann.

Vorzugsweise ist vorgesehen, dass das Lichteinspeiseelement eine Lichtform-Optik umfasst, welche das von der zumindest einen Lichtquelle emittierte Licht derart formt, dass dieses im Wesentlichen in den Blendenkantenbereich der Blendenvorrichtung abgestrahlt wird, und wobei vorzugsweise der Blendenkantenbereich im Wesentlichen in einer Brennlinie bzw. in einer Brennfläche der Projektionsvorrichtung liegt.

Die obige Formulierung, die ein Bündeln der Lichtstrahlen auf einen Brennpunkt bzw. eine Brennebene der Projektionsvorrichtung beschreibt, welche im oder annähernd im Blendenkantenbereich liegt, beschreibt eine vereinfachte Darstellung für eine punktförmige Lichtquelle. Bei den verwendeten, realen, räumlich ausgedehnten Lichtquellen (z.B. LED-Chip, etwa mit 1mm Emissionskantenlänge) fällt unerwünschtes Licht ab, das z.B. auf die Begrenzungsfläche (und auf den oben erörterten Bereich, über den Licht austritt) des lichtleitenden Körpers auftrifft und erfindungsgemäß genutzt wird.

Beispielsweise handelt es sich bei der Lichtform-Optik um einen Kollimator oder diese umfasst einen Kollimator. Es kann zusätzlich auch vorgesehen sein, dass das Lichteinspeiseelement, z.B. als Teil der Lichtform-Optik, Umlenkmittel umfasst, z.B. eine oder mehrere reflektierende Flächen, vorzugsweise eine oder mehrere Flächen, an welchen Licht totalreflektiert wird, mit welchen das Licht der zumindest einen Lichtquelle in die gewünschte Richtung umgelenkt wird.

Die zumindest eine Lichtquelle kann beispielsweise im Bereich der optischen Achse des Optikkörpers angeordnet sein und eine Hauptabstrahlrichtung in etwa in Richtung der optischen Achse aufweisen. Die zumindest eine Lichtquelle kann aber auch oberhalb oder unterhalb der optischen Achse liegen und Licht unter einem Winkel >0° zu der optischen Achse, z.B. unter 90° zu der optischen Achse, abstrahlen. Insbesondere bei einer solchen Anordnung der Lichtquellen sind Umlenkmittel von Vorteil.

Beispielsweise wird die Lichtform-Optik weiters derart ausgelegt, Licht nicht nur im Brennpunkt zu sammeln, sondern derart, dass Licht auch vertikal höher, über die Blendenkante zielt. Damit kann ein Auslaufen der Lichtverteilung entlang der VV-Linie vom HV-Punkt abwärts bis knapp vor das Fahrzeug erreicht werden. Auf diese Art und Weise bilden die erfindungsgemäßen lichtleitenden Körper eine Vorfeldlichtverteilung aus.

Vorzugsweise ist vorgesehen, dass der Blendenkantenbereich im Wesentlichen in einer Brennlinie bzw. in einer Brennfläche der Projektionsvorrichtung liegt.

Die Brennlinie liegt vorzugsweise unterhalb der Blendenkante (bzw. liegt die Blendenkante oberhalb der Brennlinie) und verläuft horizontal durch den Brennpunkt, sowie quer, insbesondere senkrecht auf die optische Achse der Projektionsvorrichtung.

Es kann vorgesehen sein, dass der Blendenkantenbereich zumindest eine sich im Wesentlichen quer zu einer optischen Achse der Projektionsvorrichtung erstreckende Blendenkante umfasst.

Beispielsweise handelt es sich bei der Blendenkante um eine Einfachkante. Es kann aber auch eine Doppelkante vorliegen, wobei die Kanten dann in Lichtaustrittsrichtung hintereinander angeordnet sein können. Die Kante kann bzw. die Kanten können möglichst scharf ausgebildet oder beispielsweise abgerundet sein. Der Blendenkantenbereich kann quer zur optischen Achse X in Bezug auf eine Horizontalebene, beispielsweise eine Horizontalebene, welche die optische Achse X enthält (X, Y-Ebene), überall den gleichen Normalabstand zu dieser Horizontalebene aufweisen. Es kann aber auch vorgesehen sein, dass in unterschiedlichen Abschnitten der Blendenkantenbereich unterschiedliche (vertikale) Normalabstände zu der Ebene aufweist. Beispielsweise kann in einem ersten Abschnitt der Blendenkantenbereich einen ersten Normalabstand zu der Ebene aufweisen und in einem zweiten Abschnitt einen zweiten, größeren Normalabstand aufweisen. Die unterschiedlichen Abschnitte können durch einen schräg verlaufenden Abschnitt miteinander verbunden sein. Auf diese Weise kann eine asymmetrische Hell-Dunkel-Grenze erzeugt werden.

Es kann bei solchen lichtleitenden Körpern eine Asymmetrie in der Hell-Dunkel-Grenze auch dadurch erreicht werden, dass die unterschiedlichen Bereiche der Blendenkante in horizontaler Richtung, d.h. in Lichtausbreitungsrichtung bzw. in Richtung der optischen Achse, unterschiedliche Abstände zu einer Vertikalebene normal auf die optische Achse aufweisen.

Beispielsweise ist vorgesehen, dass die Projektionsvorrichtung als Projektionslinsenanordnung ausgebildet ist oder eine solche umfasst, wobei beispielsweise die Projektionslinsenanordnung aus einer Projektionslinse besteht.

Wie eingangs beschrieben, ist die Projektionsvorrichtung in vertikaler Richtung invertierend ausgebildet. Vorzugsweise ist die Projektionsvorrichtung weiters derart ausgebildet, dass in vertikaler Richtung gesehen Lichtstrahlen, die von demselben Punkt im Zwischenlichtbild ausgehen, aber sich in unterschiedliche Richtung fortpflanzen, von der Projektionsvorrichtung vertikal in derselben Höhe im Lichtbild abgebildet werden.

In horizontaler Richtung ist eine solche Beeinflussung vorzugsweise nicht vorgesehen, sodass Licht, welches aus der Projektionsvorrichtung austritt, in der Regel (abhängig von der Fortpflanzungsrichtung vor dem Austritt) horizontal abgelenkt wird.

Es kann vorgesehen sein, dass eine Außenfläche der Projektionsvorrichtung durch eine rillenförmige Struktur in einer glatten Basisfläche gebildet ist, wobei die die rillenförmige Struktur bildenden Rillen in im Wesentlichen vertikaler Richtung verlaufen, und wobei vorzugsweise jeweils zwei in horizontaler Richtung nebeneinander liegende Rillen durch eine, insbesondere im Wesentlichen vertikal verlaufende, Erhebung, die sich vorzugsweise über die gesamte Vertikalerstreckung der Rillen erstreckt, getrennt sind. Auf diese Weise kann der Signlight-Bereich gezielt in horizontaler Richtung verbreitert werden.

Beispielsweise handelt es sich dabei bei der Projektionsvorrichtung um eine Projektionslinse in Form einer Zylinderlinse, d.h. die Grenzfläche des Optikkörpers weist die Form eines Teiles eines Mantels eines Zylinders auf, mit der Höhe des Zylinders parallel zu der Y-Achse verlaufend. Beispielsweise liegt die Höhe dieses Zylinders in der X, Z-Ebene.

D.h., in Schnitten in Ebenen parallel zu der X, Z-Ebene weist die Projektionslinse jeweils identische Schnittlinien (Konturen) auf.

Vorzugsweise ist vorgesehen, dass der lichtleitende Körper und die Projektionsvorrichtung einstückig ausgebildet sind. Vorteilhafterweise ist auch vorgesehen, dass das Lichteinspeiseelement einstückig mit dem lichtleitenden Körper ausgebildet ist. Insbesondere ist bevorzugt vorgesehen, dass das (oder die) Lichteinspeiseelement(e), der lichtleitenden Körper und die Projektionsvorrichtung einstückig miteinander ausgebildet sind, insbesondere aus einem einzigen, lichtleitenden Material gebildet sind und einen einzigen Körper ("Optikkörper") bilden. Weiters sind das oder die erfindungsgemäßen Lichtleitelemente einstückig mit dem beschriebenen Optikkörper ausgebildet, insbesondere aus demselben transparenten, lichtleitenden Material.

Vorzugsweise ist vorgesehen, dass sich der Bereich, in welchen das aus dem oder den erfindungsgemäßen Lichtleitelementen kommende Licht teilweise oder vollständig projiziert wird, sich im Lichtbild in vertikaler Richtung über einen Bereich von ca. 1° - 6°, vorzugsweise über einen Bereich von 1,5° - 4,5° oberhalb der 0°-0° (H-H-) Linie, dem Horizont, erstreckt.

Weiters kann alternativ oder zusätzlich vorgesehen sein, dass sich der Bereich, in welchen das Eintritts-Lichtbündel oder Teile davon projiziert wird bzw. werden, im Lichtbild in horizontaler Richtung über einen Bereich von ca. -24° - +24°, vorzugweise von ca. -18° - +18° oder -10° - + 10° erstreckt.

Beispielsweise ist vorgesehen, dass die zumindest eine Lichtquelle eine Leuchtdiode oder eine Mehrzahl von Leuchtdioden umfasst.

Im Folgenden ist die Erfindung an Hand der Zeichnung näher erörtert. In dieser zeigt
Fig. 1 die wesentlichen Bestandteile einer erfindungsgemäßen Ausführungsform einer Beleuchtungsvorrichtung für einen Kraftfahrzeugscheinwerfer in einer perspektivischen Ansicht,
Fig. 2 eine weitere Beleuchtungsvorrichtung gemäß der vorliegenden Erfindung in einer perspektivischen Ansicht,
Fig. 3 einen Vertikalschnitt A-A, welcher die optische Achse enthält, durch die Beleuchtungsvorrichtung aus Figur 1,
Fig. 4 einen Vertikalschnitt B-B parallel durch eine Beleuchtungsvorrichtung aus Figur 1 in einem Bereich eines seitlichen Lichtleitelementes, und
Fig. 5 eine beispielhafte, schematische Darstellung einer Lichtverteilung erzeugt mit einer erfindungsgemäßen Beleuchtungseinheit.

**Figur 1** zeigt eine Beleuchtungsvorrichtung 1 für einen Kraftfahrzeugscheinwerfer zum Erzeugen einer Lichtverteilung mit Hell-Dunkel-Grenze. Die Beleuchtungsvorrichtung 1 umfasst zumindest eine Lichtquelle 10, welche z.B. eine oder mehrere LED's umfasst, sowie einen Optikkörper 110, in welchem sich Licht der zumindest einen Lichtquelle 10 fortpflanzen kann.

In dem gezeigten Beispiel besteht der Optikkörper 110 aus einem lichtdurchlässigen Körper 100, welcher einstückig mit einem Lichteinspeiseelement 101 zum Einspeisen von Licht, welches die zumindest eine Lichtquelle 10 emittiert, sowie einstückig mit einer Projektionsvorrichtung 500, ausgebildet ist.

Vorzugsweise handelt es sich bei dem Optikkörper 110 um einen Vollkörper, d.h. um einen Körper, der keine Durchgangsöffnungen oder Öffnungseinschlüsse aufweist. Das transparente, lichtdurchlässige Material, aus dem der Körper 110 gebildet ist, weist einen Brechungsindex größer als jener von Luft auf. Das Material enthält z.B. PMMA (Polymethylmethacrylat) oder PC (Polycarbonat) und ist insbesondere vorzugsweise daraus gebildet. Der Körper 110 kann aber auch aus Glasmaterial, insbesondere anorganischem Glasmaterial gefertigt sein.

Der Optikkörper 110, konkret der lichtdurchlässige Körper 100, weist eine Blendenvorrichtung 103 mit einem Blendenkantenbereich 104 auf, wobei die Blendenvorrichtung 103 zwischen dem Lichteinspeiseelement 101 und der Projektionsvorrichtung 500 angeordnet ist. Die Projektionsvorrichtung 500 ist dabei invertierend ausgebildet, wie dies eingangs bereits erörtert wurde.

Die Blendenvorrichtung 103 wird z.B., wie gezeigt, von zwei Begrenzungsflächen 105, 106 des lichtdurchlässigen Körpers 100 gebildet, welche in dem Blendenkantenbereich 104, insbesondere in eine gemeinsame Blendenkante 104a zusammenlaufen.

Im Folgenden wird zur prinzipiellen Funktionsweise der gezeigten Beleuchtungsvorrichtung 1 auf **Figur 3** verwiesen, welche einen Vertikalschnitt A-A durch die Beleuchtungsvorrichtung 1 entlang der optischen Achse X zeigt (die Lage der Schnittebene A-A ist in dem kleinen Bild der **Figur 3**, welches eine Ansicht des Optikkörpers von Oben zeigt, erkenntlich): Über das Lichteinspeiseelement 101 wird Licht der zumindest einen Lichtquelle 10 in den lichtdurchlässigen Körper 100 eingespeist, welches sich in dem lichtdurchlässigen Körper 100 als erstes Lichtbündel S1 fortpflanzt. Das Lichteinspeiseelement 101, welches beispielsweise als Kollimator ausgebildet ist, ist derart ausgelegt, dass es das Licht der zumindest einen Lichtquelle hauptsächlich in den Blendenkantenbereich 104 bündelt. Der Blendenkantenbereich 104 liegt in einem Brennpunkt bzw. in einer Brennfläche BF der Projektionsvorrichtung 500.

Von der Blendenvorrichtung 103 wird das erste Lichtbündel S1 derart zu einem modifizierten, zweiten Lichtbündel S2 modifiziert, dass dieses zweite Lichtbündel S2 von der Projektionsvorrichtung 500 als Lichtverteilung LV mit einer Hell-Dunkel-Grenze HD abgebildet wird (siehe **Figur 5**, die eine beispielhafte Lichtverteilung zeigt). Die Hell-Dunkel-Grenze HD, insbesondere die Form und Lage der Hell-Dunkel-Grenze HD, wird von dem Blendenkantenbereich 104, insbesondere der Blendenkante 104a der Blendenvorrichtung 103 bestimmt. Bei der gezeigten beispielhaften Lichtverteilung LV handelt es sich um eine klassische Vorfeldverteilung.

Unter der optischen Achse X ist die optische Achse des Optikkörpers 110, z.B. die Mittenlinie des Optikkörpers 110 definiert in Bezug auf den Apex der Austrittslinse bzw. Projektionsvorrichtung zu verstehen.

**Figur 2** zeigt eine Beleuchtungsvorrichtung 1, welche im Wesentlichen identisch zu jener aus **Figur 1** ist. Die Ausführungsform gemäß **Figur 2** unterscheidet sich von jener aus **Figur 1** lediglich dadurch, dass zwischen den beiden Flächen 105, 106 eine Blende 400 vorgesehen ist. Häufig lässt es sich nicht vermeiden, dass Licht auch auf die Begrenzungsfläche 105 auftrifft. Dieses Licht kann typischer Weise zu unerwünschtem Streulicht führen, welcher mit dieser Blende 400 abgefangen werden kann. Alternativ kann diese Blende als absorbierende Schicht auf der Außenseite der Fläche 105 angebracht sein.

Erfindungsgemäß ist nun vorgesehen, dass zumindest ein Lichtleitelement 200, 300, konkret in dem gezeigten Beispiel zwei Lichtleitelemente 200, 300 (das zweite Lichtleitelement 300 ist in der Ansicht aus **Figur 1** nicht zu erkennen, kann allerdings der **Figur 2** entnommen werden) an dem Optikkörper 110 vorgesehen sind. Jedes der Lichtleitelemente 200, 300 verfügt über eine Lichtleitelement-Lichteinkoppelfläche 201, 301 und eine Lichtleitelement-Lichtauskoppelfläche 202, 302. Die Lichtleitelemente 200, 300 sind derart an dem Optikkörper 110 angeordnet, dass Licht S3 aus dem Lichteinspeiseelement 101 über die Lichtleitelement-Lichteinkoppelfläche 201, 301 in die Lichtleitelemente 200, 300 eingespeist wird, wie dies in der vertikalen Schnittebene B-B gemäß **Figur 4** dargestellt ist (die Lage der Schnittebene B-B ist in dem kleinen Bild der **Figur 4**, welches eine Ansicht des Optikkörpers von Oben zeigt, erkenntlich), sich in diesen fortpflanzt (Lichtstrahlen S4), insbesondere zumindest teilweise mittels Totalreflexion, und über die Lichtleitelement-Lichtauskoppelflächen 202, 302 wieder in den Optikkörper 110 eintritt (Lichtstrahlen S5).

Dabei münden die Lichtleitelement-Lichtauskoppelflächen 202, 302 derart in den Optikkörper 110, dass diese in vertikaler Richtung Z gesehen zumindest teilweise, vorzugsweise vollständig unterhalb des Blendenkantenbereiches 104 liegen, insbesondere unterhalb der Blendenkante 104a, und/oder unterhalb der X,Y-Ebene.

Vorzugsweise liegt eine Oberkante 220a, 221a der Lichtleitelement-Lichtauskoppelfläche 202, 302 auf gleicher Höhe mit dem Blendenkantenbereich 104 bzw. der Blendenkante 104a oder liegt bevorzugt, wie in den Figuren dargestellt, darunter.

Außerdem erstrecken sich die Lichtleitelemente 200, 300 in Richtung der optischen Achse X des Optikkörpers 110 gesehen jeweils mindestens bis zu dem Blendenkantenbereich 104 bzw. der Blendenkante 104a oder darüber hinaus.

Die aus den Lichtleitelementen 200, 300 stammenden Lichtstrahlen S5 werden schlussendlich von der Projektionsvorrichtung als Signlight-Lichtbündel SL in einen oberhalb der Hell-Dunkel-Grenze liegenden Bereich B der Lichtverteilung projiziert, und, beispielsweise als Signlight-Lichtverteilung SV, im Lichtbild abgebildet.

Durch den Blendenkantenbereich 104 bzw. die Blendenvorrichtung 103 steht bei einer Beleuchtungsvorrichtung gemäß dem Stand der Technik kein Licht zur Verfügung, welches als Signlight in einen Bereich oberhalb der H-H-Linie abgebildet werden könnte. Mit der Erfindung wird es ermöglicht, Licht aus dem Lichteinspeisebereich 101 mit den Lichtleitelementen 200, 300 unterhalb des Blendenkantenbereiches vorbei der Projektionsvorrichtung 500 zuzuleiten. Nachdem diese Lichtstrahlen S5 durch die Lage der Lichtleitelement-Lichtauskoppelflächen 201, 301 aus einem Bereich der Brennebene der Projektionsvorrichtung, welcher im Wesentlichen oder vollständig unterhalb der X,Y-Ebene liegt, stammen, wird dieses Licht S5 von der invertierenden Projektionsvorrichtung 500 in einen Bereich oberhalb der H-H-Linie abgebildet.

Vorzugsweise sind Optikkörper 110 und die Lichtleitelemente 200, 300 einstückig miteinander, und insbesondere aus demselben Material, ausgebildet. Eine solche Ausgestaltung hat den Vorteil, dass an der Stelle, wo die Lichtleitelement-Lichtauskoppelfläche in den Optikkörper einmündet, keine Grenzfläche entsteht, an welcher das Licht aus dem Lichtleitelement ungewollt abgelenkt werden könnte. Licht, welches aus der "Lichtleitelement-Lichtauskoppelfläche" "austritt", pflanzt sich einfach mit der Richtung, mit der es aus dem Lichtleitelement kommt, im Optikkörper weiter.

Genauso tritt Licht aus dem Lichteinspeiseelement ohne optische Beeinflussung über die Lichtleitelement-Lichteinkoppelfläche in das Lichtleitelement ein, da im Falle einer einstückigen Ausgestaltung aus demselben Material keine reale Grenzfläche vorhanden ist.

Insofern stellen die Lichteinkoppelflächen und die Lichtauskoppelflächen keine realen Flächen, insbesondere keine Grenzflächen, in welchen Licht abgelenkt wird, dar.

Wie in den **Figuren 1** **und** **2** zu erkennen ist, kann vorgesehen sein, dass dort, wo das Lichtleitelement 200 (gleiches gilt für das zweite Lichtleitelement 300, wo dies aber in der Zeichnung nicht zu erkennen ist) im Bereich der Blendenkante 104a wieder in den Optikkörper 110 mündet, das Lichtleitelement 200 nach oben aufgeweitet ist. Dies steht damit in Zusammenhang, dass dort bei einem geradlinig weiter laufenden Lichtleitelement 200 und durch die zusammenlaufenden Flächen 105, 106 ein Loch entstehen könnte, was fertigungstechnisch von Nachteil sein könnte. Entsprechend kann dort eine Aufweitung des bzw. der Lichtleitelemente 200 vorgesehen werden, die optisch aber keinen Einfluss hat.

Der Optikkörper 110 ist seitlich voneinander gegenüberliegenden Seitenbegrenzungsflächen 120, 121 begrenzt. In dem Optikkörper 110 sich fortpflanzendes Licht kann an den Seitenbegrenzungsflächen 120, 121 zumindest teilweise, vorzugsweise vollständig reflektiert, insbesondere total-reflektiert werden. Bei dem gezeigten Beispiel sind diese Seitenbegrenzungsflächen 120, 121 eben und laufen in Richtung der optischen Achse X des Optikkörpers 110 auseinander (siehe kleines Bild in **Figur 3** und **Figur 4**).

Die Lichtleitelemente 200, 300 sind an den Seitenbegrenzungsflächen 120,121 angeordnet. Vorzugsweise sind die Lichtleitelemente 200, 300 identisch ausgestaltet und verlaufen auf gleicher Höhe an dem Optikkörper 110, insbesondere verlaufen diese vorzugsweise parallel zu der optischen Achse X.

Beispielsweise verfügen die Lichtleitelemente, betrachtet in Schnitten normal auf die optische Achse X, über rechteckige oder quadratische Querschnitte.

Bei der konkreten Ausführungsform gemäß **Figur 1** ist vorgesehen, dass die beiden Seitenbegrenzungsflächen 120, 121 in Richtung der optischen Achse X gesehen jeweils in eine hintere Begrenzungsfläche 120a, eine mittlere Begrenzungsfläche 120b und eine vordere Begrenzungsfläche 120c unterteilt sind, wobei die mittlere Begrenzungsfläche 120b jeder der beiden Seitenbegrenzungsflächen 120, 121 in horizontaler Richtung Y, quer zur optischen Achse X gegenüber der hinteren und vorderen Begrenzungsfläche 120a, 120c, der jeweiligen Seitenbegrenzungsfläche 120, 121 zurückspringend, d.h. vertieft ausgebildet ist.

An dieser vertieften, mittleren Seitenbegrenzungsfläche 120b ist jeweils ein Lichtleitelement 200, 300 angeordnet und vorzugsweise mit dieser einstückig verbunden. Das Lichtleitelement 200, 300 erstreckt sich in Richtung der optischen Achse X von dem hinteren, von der hinteren Seitenbegrenzungsfläche 120a begrenzten Bereich des Optikkörpers 110 bis zu dem vorderen, von der vorderen Seitenbegrenzungsfläche 120c begrenzten Bereich des Optikkörpers 110.

Beispielsweise verläuft die mittlere Begrenzungsfläche 120b in etwa in dem Bereich des lichtleitenden Körpers 100, die hintere Begrenzungsfläche 120a erstreckt sich beispielsweise zumindest teilweise über einen Bereich des Lichteinspeiseelementes 101, und der vordere Bereich 120c erstreckt sich z.B. zumindest teilweise über den Bereich der Projektionsvorrichtung 500.

Ein Lichtleitelement 200, 300 bildet somit eine Art Steg, der sich auf der zurückversetzten Begrenzungsfläche 120b des Optikkörpers 110 befindet, und ist vorzugsweise einstückig mit diesem ausgebildet.

Wie gezeigt, liegt eine seitliche, vorzugsweise ebene Außenfläche 200a jedes Lichtleitelementes 200, 300 auf gleicher Höhe wie die hintere und vordere Begrenzungsfläche 120a, 120c der Seitenbegrenzungsfläche 120, 121, an welcher es angeordnet ist.

An der seitlichen, Außenfläche 200a, einer Oberseite 200b sowie einer Unterseite 200c jedes Lichtleitelementes 200, 300 tritt vorzugsweise Totalreflexion auf. In den lichtleitenden Körper kann Licht eintreten, da dort die Lichtleitelemente 200, 300 vorzugsweise direkt an den lichtleitenden Körper 100 bzw. Optikkörper 110 angrenzt, insbesondere mit diesem einstückig aus demselben Material gebildet ist, dieses Licht wird von der Blendenkantenvorrichtung 103 in dem Optikkörper abgefangen.

Durch ein Lichtleitelement bewegt sich Licht je nach Ausbreitungsrichtung beim Eintritt in das Lichtleitelement geradlinig durch dieses hindurch oder es wird an Begrenzungsflächen 200a, 200b, 200c, welche das Lichtleitelement nach Außen begrenzen, totalreflektiert und pflanzt sich derart zu der Projektionsvorrichtung 500 fort.

Wie eingangs beschrieben, ist die Projektionsvorrichtung 500 in vertikaler Richtung invertierend ausgebildet. Vorzugsweise ist die Projektionsvorrichtung 500 weiters derart ausgebildet, dass in vertikaler Richtung gesehen Lichtstrahlen, die von demselben Punkt im Zwischenlichtbild (d.h. einem Bild in der (vorzugsweise vertikalen, normal auf die optische Achse X stehenden) Brennebene der Projektionsvorrichtung 200, in welcher vorzugsweise in etwa die Blendenkante 104a liegt) ausgehen, aber sich in unterschiedliche Richtung fortpflanzen, von der Projektionsvorrichtung vertikal in derselben Höhe im Lichtbild abgebildet werden.

In horizontaler Richtung ist eine solche Beeinflussung vorzugsweise nicht vorgesehen, sodass Licht, welches aus der Projektionsvorrichtung 500 austritt, in der Regel (abhängig von der Fortpflanzungsrichtung vor dem Austritt) horizontal abgelenkt wird.

Generell handelt ist die Projektionsvorrichtung 500 z.B. als Projektionslinsenanordnung ausgebildet oder umfasst eine solche. Konkret umfasst die Projektionsvorrichtung 500 in dem gezeigten Beispiel eine Grenzfläche (oder sie besteht aus einer solchen Grenzfläche), welche den Optikkörper 110 nach vorne begrenzt, und über welche Grenzfläche das sich im Optikkörper fortpflanzende Licht, insbesondere die Lichtstrahlen S5, als Lichtverteilung in einen Bereich vor dem Optikkörper 110 abgebildet werden. Um eine entsprechende Ablenkung durch Lichtbrechung der Lichtstrahlen beim Austritt über die Lichtaustrittsfläche wie beschrieben zu erreichen, ist diese entsprechend geformt, insbesondere gekrümmt. Vorzugsweise ist die Grenzfläche dabei konvex ausgestaltet. In dem gezeigten Beispiel ist die Grenzfläche dabei in vertikalen Schnitten konvex gekrümmt, während sie in horizontalen Schnitten parallel zu der optischen Achse gerade verläuft.

Weiters kann noch vorgesehen sein, dass eine Außenfläche der Projektionsvorrichtung 500 durch eine rillenförmige Struktur in der glatten Basisfläche gebildet ist, wie dies in Figur 1 angedeutet ist, wobei die die rillenförmige Struktur bildenden Rillen in im Wesentlichen vertikaler Richtung verlaufen, und wobei vorzugsweise jeweils zwei in horizontaler Richtung nebeneinander liegende Rillen durch eine, insbesondere im Wesentlichen vertikal verlaufende, Erhebung, die sich vorzugsweise über die gesamte Vertikalerstreckung der Rillen erstreckt, getrennt sind. Auf diese Weise kann der Signlight-Bereich gezielt in horizontaler Richtung verbreitert werden.

Beispielsweise handelt es sich dabei bei der Projektionsvorrichtung 500 um eine Projektionslinse in Form einer Zylinderlinse, d.h. die als Projektionslinse wirkende Grenzfläche des Optikkörpers weist die Form eines Teiles eines Mantels eines Zylinders auf, mit der Höhe des Zylinders parallel zu der Y-Achse verlaufend. Beispielsweise liegt die Höhe dieses Zylinders in der X, Z-Ebene.

D.h., in Schnitten in Ebenen parallel zu der X, Z-Ebene weist die Projektionslinse jeweils identische Schnittlinien (Konturen) auf.

Die Ausgestaltung gemäß **Figur 2** unterscheidet sich von jener aus **Figur 1** lediglich durch die Blende 400, wobei die Blende 400 für die Erfindung dadurch modifiziert ist, dass sie für jedes Lichtleitelement 200, 300 eine Ausnehmung 401 aufweist, durch welche das Lichtleitelement 200, 300 hindurch geführt ist.

Das Signlight-Lichtbündel SL (**Figur 4**) wird in einen oberhalb der Hell-Dunkel-Grenze liegenden Bereich B der Lichtverteilung projiziert, und, beispielsweise als Signlight-Lichtverteilung SV, im Lichtbild abgebildet (**Figur 5**).

Der Bereich B, in welchen das Eintritts-Lichtbündel S4 oder Teile davon projiziert wird bzw. werden, erstreckt sich im Lichtbild in vertikaler Richtung über einen Bereich von ca. 1° - 6°, vorzugsweise wie gezeigt über einen Bereich von 1,5° - 4,5° oberhalb der H-H-Linie erstreckt.

In horizontaler Richtung erstreckt sich der Bereich B typischerweise über einen Bereich von ca. -10° - +10°, vorzugsweise über -8° - +8°.

## Patentansprüche

1. Beleuchtungsvorrichtung (1) für einen Kraftfahrzeugscheinwerfer zum Erzeugen einer Lichtverteilung mit Hell-Dunkel-Grenze, wobei die Beleuchtungsvorrichtung
• zumindest eine Lichtquelle (10),
• einen lichtdurchlässigen Körper (100),
• zumindest ein Lichteinspeiseelement (101) zum Einspeisen von Licht, welches die zumindest eine Lichtquelle (10) emittiert, sowie
• eine Projektionsvorrichtung (500) aufweist,
wobei der lichtdurchlässige Körper (100), das zumindest eine Lichteinspeiseelement (101) und die Projektionsvorrichtung (500) einen einstückigen transparenten, lichtdurchlässigen Optikkörper (110), vorzugsweise aus demselben Material, bilden,
wobei der lichtdurchlässige Körper (100) eine Blendenvorrichtung (103) mit einem Blendenkantenbereich (104) aufweist, wobei die Blendenvorrichtung (103) in Lichtausbreitungsrichtung zwischen dem Lichteinspeiseelement (101) und der Projektionsvorrichtung (500) angeordnet ist, und wobei
über das Lichteinspeiseelement (101) Licht der zumindest einen Lichtquelle (10) in den lichtdurchlässigen Körper (100) eintritt, welches sich in dem lichtdurchlässigen Körper (100) als erstes Lichtbündel (S1) fortpflanzt, und wobei von der Blendenvorrichtung (103) das erste Lichtbündel (S1) derart zu einem modifizierten, zweiten Lichtbündel (S2) modifiziert wird, dass dieses zweite Lichtbündel (S2) von der Projektionsvorrichtung (500) als Lichtverteilung (LV) mit einer Hell-Dunkel-Grenze (HD) abgebildet wird, wobei die Hell-Dunkel-Grenze (HD), insbesondere die Form und Lage der Hell-Dunkel-Grenze (HD), von dem Blendenkantenbereich (104) der Blendenvorrichtung (103) bestimmt wird, und wobei
die Projektionsvorrichtung (500) in vertikaler Richtung invertierend ausgebildet ist,
**dadurch gekennzeichnet, dass**
zumindest ein Lichtleitelement (200, 300) an dem Optikkörper (110) angeordnet ist, welches zumindest eine Lichtleitelement (200, 300) eine Lichtleitelement-Lichteinkoppelfläche (201, 301) und eine Lichtleitelement-Lichtauskoppelfläche (202, 302) aufweist, und wobei das zumindest eine Lichtleitelement (200, 300) derart an dem Optikkörper (110) angeordnet ist, dass Licht (S3) aus dem Lichteinspeiseelement (101) über die Lichtleitelement-Lichteinkoppelfläche (201, 301) in das zumindest eine Lichtleitelement (200, 300) eingespeist wird, sich in diesem fortpflanzt (S4), insbesondere zumindest teilweise mittels Totalreflexion, und über die Lichtleitelement-Lichtauskoppelfläche (202, 302) wieder in den Optikkörper (110) eintritt (S5),
wobei die Lichtleitelement-Lichtauskoppelfläche (202, 302) des zumindest einen Lichtleitelementes (200, 300) derart in den Optikkörper (110) mündet, dass im KFZ eingebauten Zustand der Beleuchtungsvorrichtung die zumindest eine Lichtleitelement-Lichtauskoppelfläche (200, 300) in einer vertikalen Richtung (Z) gesehen zumindest teilweise, vorzugsweise vollständig, unterhalb des Blendenkantenbereiches (104) liegt,
wobei vorzugsweise sich das zumindest eine Lichtleitelement (200, 300) bzw. die Lichtleitelemente (200, 300), in Richtung einer optischen Achse (X) des Optikkörpers (110) gesehen, jeweils bis zu dem Blendenkantenbereich (104) oder darüber hinaus erstreckt bzw. erstrecken,
und wobei zumindest ein Teil, vorzugsweise alle, der über die Lichtleitelement-Lichtauskoppelfläche (202, 302) wieder in den Optikkörper (110) eingetretenen Lichtstrahlen (S5) von der Projektionsoptikvorrichtung (200) als Signlight-Lichtbündel (SL) in einen oberhalb der Hell-Dunkel-Grenze liegenden Bereich (B) der Lichtverteilung projiziert, und, beispielsweise als Signlight-Lichtverteilung (SV), im Lichtbild abgebildet werden.

2. Beleuchtungsvorrichtung nach Anspruch 1, **dadurch gekennzeichnet, dass** der Optikkörper (110) und das zumindest eine Lichtleitelement (200, 300) einstückig miteinander, und insbesondere aus demselben Material, ausgebildet sind.

3. Beleuchtungsvorrichtung nach Anspruch 1 oder 2, **dadurch gekennzeichnet, dass** der der Optikkörper (110) seitlich voneinander gegenüberliegenden Seitenbegrenzungsflächen (120,121) begrenzt ist, wobei vorzugsweise sich in dem Optikkörper (110) fortpflanzendes Licht an den Seitenbegrenzungsflächen (120, 121) zumindest teilweise reflektiert, insbesondere total-reflektiert wird, und wobei an zumindest einer Seitenbegrenzungsfläche (120,121) zumindest ein Lichtleitelement (200, 300) angeordnet ist, wobei vorzugsweise an jeder der beiden Seitenbegrenzungsflächen (120, 121) zumindest ein Lichtleitelement (200, 300), vorzugsweise jeweils genau ein Lichtleitelement (200, 300) angeordnet ist.

4. Beleuchtungsvorrichtung nach einem der Ansprüche 1 bis 3, **dadurch gekennzeichnet, dass** das zumindest eine Lichtleitelement (200, 300) bzw. die Lichtleitelemente (200, 300) im Wesentlichen parallel zu einer optischen Achse (X) des Optikkörpers (110) verläuft bzw. verlaufen.

5. Beleuchtungsvorrichtung nach einem der Ansprüche 1 bis 4, **dadurch gekennzeichnet, dass** das zumindest eine Lichtleitelement (200, 300) bzw. die Lichtleitelemente (200, 300) einen rechteckförmigen oder quadratischen Querschnitt bzw. rechteckförmige oder quadratische Querschnitte aufweisen, wobei vorzugsweise bei mehreren Lichtleitelementen (200, 300) alle identische Querschnitte aufweisen, und/oder wobei vorzugsweise der Querschnitt eines Lichtleitelementes (200, 300) über seine gesamte Längserstreckung gleich bleibt.

6. Beleuchtungsvorrichtung nach einem der Ansprüche 3 bis 5, **dadurch gekennzeichnet, dass** bei jeweils einem Lichtleitelement (200, 300) pro Seitenbegrenzungsfläche (120, 121) die Lichtleitelemente (200, 300) in vertikaler Richtung gesehen auf gleicher Höhe verlaufen.

7. Beleuchtungsvorrichtung nach einem der Ansprüche 1 bis 6, **dadurch gekennzeichnet, dass** das zumindest eine Lichtleitelement (200, 300) bzw. die Lichtleitelemente (200, 300) einen geradlinigen Verlauf aufweist bzw. aufweisen.

8. Beleuchtungsvorrichtung nach einem der Ansprüche 1 bis 7, **dadurch gekennzeichnet, dass** zumindest eines der Lichtleitelemente (200, 300) einer Seitenbegrenzungsfläche (120, 121) derart angeordnet ist, dass die Lichtleitelement-Lichtauskoppelfläche (202, 302) unterhalb des Blendenkantenbereiches (104) oder unterhalb einer in dem Blendenkantenbereich (104) liegenden Blendenkante (104a) in den Optikkörper (110) mündet, oder dass zumindest eines der Lichtleitelemente (200, 300) einer Seitenbegrenzungsfläche (120, 121) derart angeordnet ist, dass eine Oberkante (220a, 221a) der Lichtleitelement-Lichtauskoppelfläche (202, 302) auf gleicher Höhe mit dem Blendenkantenbereich (104) oder einer in dem Blendenkantenbereich (104) liegenden Blendenkante (104a) in den Optikkörper (110) mündet.

9. Beleuchtungsvorrichtung nach einem der Ansprüche 3 bis 8, **dadurch gekennzeichnet, dass** zumindest eine der Seitenbegrenzungsflächen (120, 121), vorzugsweise beide Seitenbegrenzungsflächen, in Richtung der optischen Achse (X) gesehen jeweils in eine hintere Begrenzungsfläche (120a), eine mittlere Begrenzungsfläche (120b) und eine vordere Begrenzungsfläche (120c) unterteilt sind, wobei die mittlere Begrenzungsfläche (120b) der einen oder der beiden Seitenbegrenzungsfläche(n) (120,121) in horizontaler Richtung (Y), quer zur optischen Achse (X) gegenüber der hinteren und vorderen Begrenzungsfläche (120a, 120c) der jeweiligen Seitenbegrenzungsfläche (120, 121) zurückspringend, d.h. vertieft ausgebildet ist, und wobei das zumindest eine Lichtleitelement (200, 300) an der mittleren Seitenbegrenzungsfläche (120b) angeordnet ist, und vorzugsweise mit dieser einstückig verbunden ist, und sich von dem hinteren, von der hinteren Seitenbegrenzungsfläche (120a) begrenzten Bereich des Optikkörpers bis zu dem vorderen, von der vorderen Seitenbegrenzungsfläche (120c) begrenzten Bereich des Optikkörpers erstreckt.

10. Beleuchtungsvorrichtung nach Anspruch 9, **dadurch gekennzeichnet, dass** eine seitliche, vorzugsweise ebene Außenfläche (200a) des zumindest einen Lichtleitelementes (200, 300) auf gleicher Höhe wie die hintere und/oder vordere Begrenzungsfläche (120a, 120c) der Seitenbegrenzungsfläche (120, 121), an welcher es angeordnet ist, liegt.

11. Beleuchtungsvorrichtung nach einem der Ansprüche 1 bis 10, **dadurch gekennzeichnet, dass** die Blendenvorrichtung (103) von Begrenzungsflächen (105, 106) des lichtdurchlässigen Körpers (100) gebildet ist, welche z.B. in einer gemeinsamen Blendenkante (104a), die im Blendenkantenbereich (104) liegt, zusammenlaufen, wobei vorzugsweise außerhalb des Optikkörpers (100), zwischen den Begrenzungsflächen (105, 106) eine physische Blende (300) und/oder an der Außenseite zumindest einer der beiden Begrenzungsflächen (105, 106), vorzugsweise jener Begrenzungsfläche (105), welche in Lichtfortpflanzungsrichtung vor der anderen Begrenzungsfläche (106) angeordnet ist, eine Beschichtung oder eine physische Blende aufgebracht ist, mittels welcher aus dem lichtleitenden Körper (100) austretendes Licht abgefangen werden kann.

12. Beleuchtungsvorrichtung nach Anspruch 11, **dadurch gekennzeichnet, dass** die physische Blende (400) und/oder die Beschichtung für jedes Lichtleitelement (200, 300) eine Ausnehmung (401) aufweist, durch welche das Lichtleitelement (200, 300) verläuft, sodass sich Licht ungehindert von der physischen Blende (400) und/oder der Beschichtung fortpflanzen kann.

13. Beleuchtungsvorrichtung nach einem der Ansprüche 1 bis 12, **dadurch gekennzeichnet, dass** das Lichteinspeiseelement (101) eine Lichtform-Optik umfasst, welche das von der zumindest einen Lichtquelle (10) emittierte Licht (S1) derart formt, dass dieses im Wesentlichen in den Blendenkantenbereich (104) der Blendenvorrichtung (103) abgestrahlt wird, und wobei vorzugsweise der Blendenkantenbereich (104) im Wesentlichen in einer Brennlinie bzw. in einer Brennfläche (FB) der Projektionsvorrichtung (500) liegt.

14. Beleuchtungsvorrichtung nach einem der Ansprüche 1 bis 13, **dadurch gekennzeichnet, dass** eine Außenfläche der Projektionsvorrichtung (500) durch eine rillenförmige Struktur in einer glatten Basisfläche gebildet ist, wobei die die rillenförmige Struktur bildenden Rillen in im Wesentlichen vertikaler Richtung verlaufen, und wobei vorzugsweise jeweils zwei in horizontaler Richtung nebeneinander liegende Rillen durch eine, insbesondere im Wesentlichen vertikal verlaufende, Erhebung, die sich vorzugsweise über die gesamte Vertikalerstreckung der Rillen erstreckt, getrennt sind.

15. Kraftfahrzeugscheinwerfer mit zumindest einer Beleuchtungsvorrichtung nach einem der Ansprüche 1 bis 14.

## Claims

1. Lighting device (1) for a motor vehicle headlamp for generating a light distribution including a cut-off line, the lighting device comprising
- at least one light source (10)
- a light-transmitting body (100),
- at least one light feeding element (101) for feeding light emitted from said at least one light source (10), and
- a projection device (500),
wherein the light-transmitting body (100), the at least one light feeding element (101) and the projection device (500) realize a transparent, light-transmitting optical body (110) formed integral, preferably made of the same material,
the light-transmitting body (100) having a diaphragm device (103) having a diaphragm edge region (104), the diaphragm device (103) being arranged, seen in the light propagation direction, between the light feed element (101) and the projection device (500), and wherein
light emitted from the at least one light source (10) enters the light-transmitting body (100) via the light feed element (101), which light propagates in the light-transmitting body (100) as a first light beam (S1), and wherein the diaphragm device (103) modifies the first light beam (S1) to form a modified, second light beam (S2) such that said second light beam (S2) is formed by the projection device (500) as a light distribution (LV) with a cut-off (HD), said cut-off (HD), in particular the shape and position thereof, being determined by the diaphragm edge region (104) of the diaphragm device (103), and wherein
the projection device (500) is realized inverting with respect to the vertical direction,
**characterized in that**
at least one light guide element (200, 300) is arranged at the optical body (110), said at least one light guide element (200, 300) having a lightguide-element light feeding surface (201, 301) and a lightguide-element light decoupling surface (202, 302), and wherein the at least one lightguide element (200, 300) is arranged on the optical body (110) such that light (S3) from the light feed element (101) is fed via the lightguide-element light feeding surface (201, 301) into the at least one light guide element (200, 300), is propagated (S4) therein, in particular at least partially by means of total reflection, and re-enters (S5) the optical body (110) via the lightguide-element light decoupling surface (202, 302), wherein the lightguide-element light decoupling surface (202, 302) of the at least one light guide element (200, 300) merges into the optical body (110) such that, when the lighting device is installed in the motor vehicle, the at least one lightguide-element light decoupling surface (200, 300) is at least partially, preferably completely, below the diaphragm edge region (104) as seen along a vertical direction (Z),
wherein preferably the at least one lightguide-element (200, 300) or the lightguide-elements (200, 300) each extends to or beyond the diaphragm edge region (104) as seen along the direction of an optical axis (X) of the optical body (110),
and wherein at least a part, preferably all, of the light beams (S5) re-entering the optical body (110) via the lightguide-element light decoupling surface (202, 302) are projected by the projection optical device (200) as a Signlight light beam (SL) into a region (B) of the light distribution lying above the cut-off, and are imaged in the light image, for example as a Signlight light distribution (SV).

2. Lighting device according to claim 1, **characterized in that** the optical body (110) and the at least one light guide element (200, 300) are formed integral, and in particular made from the same material.

3. Lighting device according to claim 1 or 2, **characterized in that** the optical body (110) is bounded laterally by side boundary surfaces (120, 121) arranged mutually opposite, wherein preferably light that propagates in the optical body (110) is at least partially reflected at the side boundary surfaces (120, 121), in particular totally reflected, and wherein at least one light guide element (200, 300) is arranged at at least one side boundary surface (120, 121), wherein at each of the two side boundary surfaces (120, 121) at least one light guide element (200, 300), preferably one light guide element (200, 300), is arranged respectively.

4. Lighting device according to any one of claims 1 to 3, **characterized in that** the at least one lightguide-element (200, 300) or the lightguide-elements (200, 300) extend(s) essentially parallel to an optical axis (X) of the optical body (110).

5. Lighting device according to any one of claims 1 to 4, **characterized in that** the at least one lightguide-element (200, 300) or the lightguide-elements (200, 300) is of a rectangular or square cross-section or are of rectangular or square cross-sections, respectively, wherein preferably in the case of a plurality of lightguide-elements (200, 300) all have identical cross-sections, and/or wherein preferably the cross-section of a lightguide-element (200, 300) remains the same over its entire longitudinal extent.

6. Lighting device according to any one of claims 3 to 5, **characterized in that**, for one light guide element (200, 300) of a side boundary surface (120, 121) respectively, the light guide elements (200, 300) are at the same height as seen in vertical direction.

7. Lighting device according to any one of claims 1 to 6, **characterized in that** the at least one lightguide-element (200, 300) or the lightguide-elements (200, 300) have rectilinear course(s).

8. Lighting device according to any one of claims 1 to 7, **characterized in that** at least one of the lightguide-elements (200, 300) of a side boundary surface (120, 121) is arranged such that the lightguide-element light decoupling surface (202, 302) merges into the optical body (110) below the diaphragm edge region (104) or below a diaphragm edge (104a) located in the diaphragm edge region (104), or **in that** at least one of the light guide elements (200, 300) of a side boundary surface (120, 121) is arranged such that an upper edge (220a, 221a) of the lightguide-element light decoupling surface (20, 302) merges into the optical body (110) at the same level as the diaphragm edge region (104) or a diaphragm edge (104a) located in the diaphragm edge region (104).

9. Lighting device according to any one of claims 3 to 8, **characterized in that** at least one of the side boundary surfaces (120, 121), preferably both side boundary surfaces, as seen along the direction of the optical axis (X), are respectively divided into a rear boundary surface (120a), a middle boundary surface (120b) and a front boundary surface (120c), wherein the central boundary surface (120b) of the one or of both side boundary surface(s) (120, 121) is formed retreating, i.e. recessed, in the horizontal direction (Y), transversely to the optical axis (X) with respect to the rear and front boundary surface (120a, 120c) of the respective side boundary surface (120, 121), and wherein the at least one light guide element (200, 300) is arranged at the central side boundary surface (120b) and preferably formed integrally connected thereto, and extends from the rear region of the optical body, bounded by the rear side boundary surface (120a), to the front region of the optical body, bounded by the front side boundary surface (120c).

10. Lighting device according to claim 9, **characterized in that** a lateral, preferably planar, outer surface (200a) of the at least one light guide element (200, 300) is located at the same height as the rear and/or front boundary surface (120a, 120c) of the side boundary surface (120, 121) on which it is arranged.

11. Lighting device according to any one of claims 1 to 10, **characterized in that** the diaphragm device (103) is formed by boundary surfaces (105, 106) of the light-transmitting body (100) which are e.g. converging in a common diaphragm edge (104a), which is located in the diaphragm edge region (104), wherein preferably outside the optical body (100), between the diaphragm surfaces (105, 106) a physical diaphragm (300) and/or on the outside of at least one of the two diaphragm surfaces (105, 106), preferably on that boundary surface (105) that is arranged in front of the other boundary surface (106) as seen along the light-propagation direction, a coating or a physical diaphragm is applied, which allows intercepting light emerging from the light-transmitting body (100).

12. Lighting device according to claim 11, **characterized in that** the physical aperture (400) and/or the coating for each light conducting element (200, 300) comprises a recess (401) through which the light conducting element (200, 300) passes so that light can propagate unimpeded by the physical aperture (400) and/or the coating.

13. Lighting device according to any one of claims 1 to 12, **characterized in that** the light feeding element (101) comprises a light-shaping optics which shape the light (S1) emitted from the at least one light source (10) so as to radiate it substantially into the diaphragm edge portion (104) of the aperture device (103), and preferably the diaphragm edge portion (104) is substantially located in a focal line or focal surface (FB) of the projection device (500).

14. Lighting device according to any one of claims 1 to 13, **characterized in that** an outer surface of the projection device (500) is realized as a groove-shaped structure in a smooth base surface, wherein the grooves forming the groove-shaped structure extend along a substantially vertical direction, and wherein preferably any two grooves being adjacent with respect to the horizontal direction are separated by an elevation, which in particular extends substantially vertically and which preferably extends over the entire vertical extent of the grooves.

15. Motor vehicle headlamp comprising at least one lighting device according to any one of claims w1 to 14.

## Revendications

1. Dispositif d'éclairage (1) pour un projecteur de véhicule automobile, destiné à produire une répartition de la lumière ayant une coupure claire-obscure, le dispositif d'éclairage comportant
- au moins une source lumineuse (10),
- un corps transparent pour la lumière (100),
- au moins un élément d'alimentation en lumière (101) pour alimenter de la lumière émise par ladite au moins une source de lumière (10), et
- un dispositif de projection (500),
le corps transparent (100), ledit au moins un élément d'alimentation en lumière (101) et le dispositif de projection (500) formant un corps optique (110) transparent solidaire transmettant la lumière, de préférence dans le même matériau,
le corps transparent (100) comportant un dispositif de diaphragme (103) ayant une zone de bord de diaphragme (104), le dispositif de diaphragme (103) étant disposé entre l'élément d'alimentation en lumière (101) et le dispositif de projection (500) vu dans la direction de propagation de la lumière, et
de la lumière provenant de ladite au moins une source de lumière (10) entrant dans le corps transparent (100) par l'intermédiaire de l'élément d'alimentation en lumière (101), laquelle se propage dans le corps transparent (100) sous la forme d'un premier faisceau lumineux (S1), et le dispositif de diaphragme (103) modifiant le premier faisceau lumineux (S1) en un deuxième faisceau lumineux modifié (S2), en ce que ce deuxième faisceau lumineux (S2) est reproduit par le dispositif de projection (500) en tant qu'une répartition de lumière (LV) ayant une coupure de clair-obscur (HD), ladite coupure de clair-obscur (HD), en particulier la forme et la position de ladite coupure de clair-obscur (HD), étant déterminée par la zone de bord de diaphragme (104) du dispositif de diaphragme (103), et
le dispositif de projection (500) étant agencé pour inversion en direction verticale,
**caractérisé en ce que**
au moins un élément de guidage de lumière (200, 300) est disposé sur le corps optique (110), lequel au moins un élément de guidage de lumière (200, 300) présente une surface de couplage de lumière d'élément de guidage de lumière (201, 301) et une surface de découplage de lumière d'élément de guidage de lumière (202, 302), et ledit au moins un élément de guidage de lumière (200, 300) étant disposé au corps optique (110) de telle sorte que la lumière (S3) provenant de l'élément d'alimentation en lumière (101) est injectée dans ledit au moins un élément de guidage de lumière (200, 300) par l'intermédiaire de la surface de couplage de lumière de l'élément de guidage de lumière (201, 301), se propage dans celui-ci (S4), en particulier au moins partiellement par réflexion totale, et entra à nouveau (S5) dans le corps optique (110) par la surface de découplage de lumière (202, 302) de l'élément de guidage de lumière, la surface de découplage de lumière (202, 302) dudit au moins un élément de guidage de lumière (200, 300) débouchant dans le corps optique (110) de telle sorte que, lorsque le dispositif d'éclairage est monté dans un véhicule automobile, ladite au moins une surface de découplage de lumière (200, 300) de l'élément de guidage de lumière se trouve au moins partiellement, de préférence complètement, en dessous de la zone de bord de diaphragme (104), vu dans une direction verticale (Z),
de préférence, ledit au moins un élément de guidage de lumière (200, 300) ou les éléments de guidage de lumière (200, 300), vus dans la direction d'un axe optique (X) du corps optique (110), s'étendant respectivement jusqu'à la zone de bord de diaphragme (104) ou au-delà de celle-ci,
et au moins une partie, de préférence la totalité, des rayons lumineux (S5) qui sont entrés à nouveau dans le corps optique (110) par l'intermédiaire de la surface de découplage de lumière de l'élément de guidage de lumière (202, 302) étant projetée par le dispositif optique de projection (200) en tant que faisceau lumineux de signalisation (SL) dans une zone (B) de la répartition de lumière située au-dessus de la coupure clair-obscur, et étant représentée dans l'image lumineuse, par exemple en tant que répartition de lumière de signalisation (SV).

2. Dispositif d'éclairage selon la revendication 1, **caractérisé en ce que** le corps optique (110) et ledit au moins un élément de guidage de lumière (200, 300) sont formés solidaire, et en particulier dans le même matériau.

3. Dispositif d'éclairage selon la revendication 1 ou 2, **caractérisé en ce que** le corps optique (110) est délimité par des surfaces de délimitation latérales (120,121) opposées latéralement l'une à l'autre, de préférence la lumière se propageant dans le corps optique (110) étant au moins partiellement réfléchie sur les surfaces de délimitation latérales (120, 121), en particulier totalement réfléchie, et au moins un élément de guidage de lumière (200, 300) étant disposé sur au moins une surface de limitation latérale (120, 121), au moins un élément de guidage de lumière (200, 300), de préférence exactement un élément de guidage de lumière (200, 300), étant disposé de préférence sur chacune des deux surfaces de limitation latérales (120, 121).

4. Dispositif d'éclairage selon l'une quelconque des revendications 1 à 3, **caractérisé en ce que** l'élément ou les éléments de guidage de lumière (200, 300) sont sensiblement parallèles à un axe optique (X) du corps optique (110).

5. Dispositif d'éclairage selon l'une quelconque des revendications 1 à 4, **caractérisé en ce que** ledit au moins un élément de guidage de lumière (200, 300) ou les éléments de guidage de lumière (200, 300) présentent une section transversale rectangulaire ou carrée ou des sections transversales rectangulaires ou carrées, de préférence, dans le cas de plusieurs éléments de guidage de lumière (200, 300), tous présentant des sections transversales identiques, et/ou de préférence la section transversale d'un élément de guidage de lumière (200, 300) restant identique sur toute son étendue longitudinale.

6. Dispositif d'éclairage selon l'une quelconque des revendications 3 à 5, **caractérisé en ce que**, dans le cas d'un élément de guidage de lumière (200, 300) par surface de délimitation latérale (120, 121), les éléments de guidage de lumière (200, 300) s'étendent à la même hauteur, vus dans le sens vertical.

7. Dispositif d'éclairage selon l'une quelconque des revendications 1 à 6, **caractérisé en ce que** le ou les éléments de guidage de lumière (200, 300) présentent un tracé rectiligne.

8. Dispositif d'éclairage selon l'une quelconque des revendications 1 à 7, **caractérisé en ce qu'**au moins l'un des éléments de guidage de la lumière (200, 300) d'une surface de délimitation latérale (120, 121) est disposé de telle sorte que la surface de découplage de la lumière de l'élément de guidage de la lumière (202, 302) débouche dans le corps optique (110) en dessous de la zone du bord de diaphragme (104) ou en dessous d'un bord de diaphragme (104a) situé dans la zone du bord de diaphragme (104), ou **en ce qu'**au moins l'un des éléments de guidage de la lumière (200, 300) d'une surface de délimitation latérale (120, 121) est disposé de telle sorte qu'un bord supérieur (220a, 221a) de la surface de découplage de la lumière (202, 302) de l'élément de guidage de la lumière débouche dans le corps optique (110) au même niveau que la zone du bord de diaphragme (104) ou qu'un bord de diaphragme (104a) situé dans la zone du bord de diaphragme (104).

9. Dispositif d'éclairage selon l'une quelconque des revendications 3 à 8, **caractérisé en ce qu'**au moins l'une des surfaces de délimitation latérales (120, 121), de préférence les deux surfaces de délimitation latérales, vues dans la direction de l'axe optique (X), sont respectivement divisées en une surface de délimitation arrière (120a), une surface de délimitation médiane (120b) et une surface de délimitation avant (120c), la surface de délimitation centrale (120b) de l'une ou des deux surfaces de délimitation latérales (120, 121) étant en retrait, c'est-à-dire en creux, dans la direction horizontale (Y), transversalement à l'axe optique (X) par rapport aux surfaces de délimitation arrière et avant (120a, 120c) de la surface de délimitation latérale respective (120, 121), et ledit au moins un élément de guidage de lumière (200, 300) étant disposé sur la surface de délimitation latérale centrale (120b), et étant de préférence relié d'un seul tenant à celle-ci, et s'étendant de la zone arrière du corps optique, délimitée par la surface de délimitation latérale arrière (120a), jusqu'à la zone avant du corps optique, délimitée par la surface de délimitation latérale avant (120c).

10. Dispositif d'éclairage selon la revendication 9, **caractérisé en ce qu'**une surface extérieure (200a) latérale, de préférence plane, dudit au moins un élément de guidage de lumière (200, 300) est située au même niveau que la surface de délimitation arrière et/ou avant (120a, 120c) de la surface de délimitation latérale (120, 121) sur laquelle il est disposé.

11. Dispositif d'éclairage selon l'une quelconque des revendications 1 à 10, **caractérisé en ce que** le dispositif de diaphragme (103) est formé par des surfaces de délimitation (105, 106) du corps transparent (100) qui sont par exemple se rejoignent en un bord de diaphragme commun (104a) qui se trouve dans la zone de bord de diaphragme (104), un diaphragme physique (300) étant de préférence placé à l'extérieur du corps optique (100), entre les surfaces de délimitation (105, 106) et/ou sur le côté extérieur d'au moins l'une des deux surfaces de délimitation (105, 106), de préférence la surface de délimitation (105) qui est disposée avant l'autre surface de délimitation (106) dans la direction de propagation de la lumière, un revêtement ou un diaphragme physique étant appliqué, au moyen duquel la lumière sortant du corps conducteur de lumière (100) peut être interceptée.

12. Dispositif d'éclairage selon la revendication 11, **caractérisé en ce que** le diaphragme physique (400) et/ou le revêtement pour chaque élément de guidage de la lumière (200, 300) comporte un évidement (401) à travers lequel l'élément de guidage de la lumière (200, 300) s'étend, de sorte que la lumière peut se propager librement à partir du diaphragme physique (400) et/ou du revêtement.

13. Dispositif d'éclairage selon l'une quelconque des revendications 1 à 12, **caractérisé en ce que** l'élément d'alimentation en lumière (101) comporte une optique de mise en forme de la lumière qui met en forme la lumière (S1) émise par ladite au moins une source lumineuse (10) de manière à ce qu'elle soit émise sensiblement dans la zone de bord de diaphragme (104) du dispositif de diaphragme (103), et de préférence la zone de bord de diaphragme (104) étant sensiblement située dans une ligne focale ou dans une surface focale (FB) du dispositif de projection (500).

14. Dispositif d'éclairage selon l'une quelconque des revendications 1 à 13, **caractérisé en ce qu'**une surface extérieure du dispositif de projection (500) est formée par une structure en forme de rainure dans une surface de base lisse, les rainures qui forment la structure en forme de rainure s'étendant dans une direction sensiblement verticale, et respectivement deux rainures situées l'une à côté de l'autre dans la direction horizontale étant de préférence séparées par une élévation, notamment sensiblement verticale, qui s'étend de préférence sur toute l'étendue verticale des rainures.

15. Projecteur de véhicule automobile comportant au moins un dispositif d'éclairage selon l'une quelconque des revendications 1 à 14.
